# EUROPÄISCHE PATENTSCHRIFT

(11) **EP 1 365 084 B1**
(45) Veröffentlichungstag und Bekanntmachung des Hinweises auf die Patenterteilung: **04.11.2009**
(21) Anmeldenummer: 03011695.8
(22) Anmeldetag: 23.05.2003
(51) Int. Cl.: E04F 10/08, F16L 3/223, F16L 3/10, F16B 7/04

(54) **Aus Rundmaterialstäben gebildete durchbrochene Verkleidung von Bauwerkteilen**
Open-work cladding for building components consisting of round bars
Revêtement ajouré pour parties de bâtiment composé de barres à section circulaire

(30) Priorität: 24.05.2002 DE 20208145 U
(43) Veröffentlichungstag der Anmeldung: 26.11.2003
(73) Patentinhaber: Arnold AG, 61381 Friedrichsdorf (DE)
(72) Erfinder: Grimm, Michael, 61250 Usingen/Eschbach (DE); Arnold, Rolf, 61381 Friederichsdorf (DE)
(74) Vertreter: Schubert, Siegmar

(56) Entgegenhaltungen:
- DE-C- 718 025
- DE-U- 29 817 115
- GB-A- 1 329 503
- US-A- 3 437 297
- US-A- 4 224 721

## Beschreibung

Die Erfindung betrifft eine aus Rundmaterialstäben gebildete durchbrochene Verkleidung von Bauwerkteilen nach dem Oberbegriff des Anspruchs 1

Die Bauwerkteile sind insbesondere aus Rohren bestehende Tragwerke, die in zwei Richtungen gekrümmt sind, also mindestens zwei Krümmungsradien aufweisen. Solche Tragwerke können insbesondere als Dachvorbauten ausgebildet sein und beispielsweise tragflügelähnliche Profile aufweisen, die außerdem über dem Grundriß gekrümmt, d.h. bogenförmig, verlaufen können.

Als Abdeckungen solcher mehrfach gekrümmter Bauwerkteile eignen sich zum Stand der Technik gehörende gewebeartig miteinander verflochtene Elemente in vielen Fällen nicht, da diese nicht ohne weiteres in mehrfach-gekrümmten Ebenen verformt werden können. Zumindest sind solche Verkleidungen aus gewebeartig miteinander verflochtenen Elementen in der Herstellung kompliziert; sie ergeben schwere Verkleidungskonstruktionen.

Zur Verkleidung, insbesondere ebener Bauwerkteile, wie Decken, Wänden, gehört bereits eine aus Stäben, insbesondere Rundmaterial gebildete Verkleidung zum Stand der Technik, die in diesem Fall eine einfache Montage gestattet und montiert ästhetisch besonders ansprechend ist (DE-U-298 17 115). Bei dieser Verkleidung sind mindestens drei Trägerplatten mit je mindestens einer Reihe von in Querabständen zueinander angeordneten Ausnehmungen vorgesehen, deren Profile im wesentlichen identisch den Querschnitten der Stäbe sind. Die Ausnehmungen sind einseitig offen. Die Querabstände der Ausnehmungen sind in der ersten Trägerplatte und in der dritten Trägerplatte äquidistant. Die Querabstände der Ausnehmungen in der zweiten Trägerplatte sind, bezogen auf die äquidistanten Querabstände, um eine Differenz größer oder kleiner als diese. Entsprechend den planen Decken, Wänden, oder dergleichen Bauwerkteilen sind die Trägerplatten parallel zueinander angeordnet, und zwar so, daß die Ausnehmungen der ersten Trägerplatte und der dritten Trägerplatte zueinander fluchten und die Ausnehmungen der zweiten Trägerplatte demgegenüber um das Differenzmaß versetzt sind. Dadurch sind die in den Ausnehmungen liegenden Stäbe eingeklemmt. Diese Klemmung gewährleistet jedoch nicht eine gezielte Drehbarkeit und Längsverschiebbarkeit der Stäbe bei der Montage zur Anpassung an eine Krümmung des Bauwerkteils oder bei einer Längenveränderung der Stäbe infolge Temperatureinflüssen.

Bekannt ist weiterhin eine in Bauwerken brauchbare, im Wesentlichen zweiteilige Klemmeinrichtung mit einer Schelle und einem ihr gegenüber drehbaren Gegenstück zum Klemmen von zwei parallel nebeneinander angeordneten Metallrohren, die von zwei einander benachbarten seitlich offenen Ausnehmungen der Schelle aufgenommen werden können (US-A-4 224 721). Zur Aufnahme der Metallrohre ist das Gegenstück in Längsrichtung der beiden Ausnehmungen von diesen weggedreht und zum Festklemmen wird das Gegenstück quer dazu über die eingelegten Metallrohre gedreht. Eine Drehachse des Gegenstücks ist im Wesentlichen rechtwinklig zu Längsachsen der Ausnehmungen bzw. der von diesen aufgenommenen Metallrohre angeordnet. Damit bei dieser Drehung das Gegenstück über die Metallrohre gleiten kann, ist das flache Gegenstück mit zwei geneigten planen Oberflächen ausgebildet, die sich beidseitig der Drehachse erstrecken. Die Drehachse kann durch einen Zapfen in einem der beiden Teile der Klemmeinrichtung und ein den Zapfen aufnehmendes Loch in deren anderen Teil ausgebildet sein. Der Zapfen und das Loch sind abschnittsweise elliptisch geformt, so dass sie in einer gegenseitigen Drehstellung zusammengesetzt werden können. Zur Aufnahme von Klemmkräften der beiden Metallrohre ist das Gegenstück trotz komplizierter Formgebung des Lochs und des Zapfens nicht als Ganzes um eine Achse schwenkbar, die in Längsrichtung der Metallrohre verläuft.

Der vorliegenden Erfindung liegt daher die Aufgabe zugrunde, einen aus Rundmaterialstäben gebildete durchbrochene Verkleidung von Bauwerkteilen weitgehend beliebiger Krümmungen zu schaffen, die sich durch einfache Montage, gute Anpassung an die Krümmungen der Bauwerkteile und Konstanz der Flächenform der Verkleidung auch bei Temperaturausdehnung auszeichnet.

Diese Aufgabe wird durch die Anordnung der Trägerplatten der Verkleidung und die Klemmkraft gemäß dem kennzeichnenden Teil des Anspruchs 1 gelöst.

Dabei wird von Trägerplatten ausgegangen, in denen die Anordnung der Ausnehmungen einer ersten Krümmung des zu verkleidenden Bauwerkteils entspricht, d.h. annähernd gleich ist. Die dieser Art ausgebildeten Trägerplatte werden dann entsprechend einer zweiten Krümmung des zu verkleidenden Bauwerkteils nicht parallel zueinander, sondern in radialer Richtung dieser Krümmung, insbesondere deren Mittelpunkt im Fall einer kreisbogenförmigen Krümmung ausgerichtet, siehe Anspruch 7. Die Rundmaterialstäbe werden nur mit jeweils einer solchen Klemmkraft eingeklemmt, daß sie sich bei der Montage verdrehen und insbesondere bei Wärmeausdehnung in den Ausnehmungen der Trägerplatten in Längsrichtung der Rundmaterialstäbe verschieben können. Bei der Montage, d.h. Einlegen der Rundmaterialstäbe in die Ausnehmungen der Trägerplatten, können sich so die Rundmaterialstäbe individuell einer der Krümmungen des Bauwerkteils anpassen.

Wenn unproblematischer Bauwerksteile mit im wesentlichen ebenen Verkleidungen zu versehen sind, können auch Stäbe anderer Profilformen als Verkleidungsstäbe eingesetzt werden.

Das Klemmen der Rundmaterialstäbe in je zwei benachbarten Ausnehmungen der Trägerplatte erfolgt mit einer Schelle vorzugsweise mit zwei zu den Ausnehmungen der Trägerplatte komplementären Ausnehmungen. Dazu ist die Schelle bevorzugt an der Trägerplatte in einem Loch bzw. einer Bohrung anschraubbar, welche eine einzige Montagestelle zwischen den Ausnehmungen bildet. Mit den Schellen können die Klemmkräfte, mit denen jeweils zwei benachbarte Rundmaterialstäbe zwischen der Klemme und der Trägerplatte geklemmt gehalten werden, leicht gleichmäßig eingestellt werden, da die Schelle um die Montagestelle, beispielsweise bei Schraubmontage an der Trägerplatte geschwenkt werden kann, bis sie an ihren Enden gleichmäßig auf die Rundmaterialstäbe drückt.

Bei dieser Montage wird darüber hinaus die gewünschte Klemmvorspannung gemäß Anspruch 8 zweckmäßig durch gummielastische Profilelemente erzielt, die zwischen den Ausnehmungen der Trägerplatten und den Schellen einerseits und den eingeklemmten Rundmaterialstäben andererseits angeordnet sind. Die gummielastischen Profilelemente können in der Form, die im wesentlichen durch die Ausnehmungen bestimmt ist, und mit dem gewünschten Querschnitt aus EPDM-Gummi formgespritzt sein.

Die Ausnehmungen der Trägerplatten und der Schellen sowie demgemäß die gummielastischen Profilelemente sind insbesondere gemäß Anspruch 10 kreisbogenförmig. Dabei erstrecken sich bevorzugt die Ausnehmungen der Schellen an je einem deren beiden Enden angenähert über einen Viertelkreis. Zwei nebeneinander auf der Trägerplatte geschraubte Schellen ergänzen sich dabei jeweils zur Halterung eines Rundmaterialstabs in einer der Ausnehmungen der Trägerplatte. An dem Ende der Trägerplatte kann sich die Ausnehmung der Schellen aber auch über annähernd einen Halbkreis erstrecken, damit diese eine Trägerplatte einen Rundmaterialstab über der Ausnehmung an der Trägerplatte vollständig abdeckt. Durch die Anordnung der Schellen nebeneinander längs einer Kante der Trägerplatte, und durch die aneinanderstoßenden kreisbogenförmigen Ausnehmungen wird ein weitgehend geschlossener Gesamteindruck erzielt.

Zur Aufbringung der definierten Klemmkräfte und in herstellungsgünstiger Weise ist die Schelle nach Anspruch 11 aus Blech gebogen, mit im wesentlichen formgleichen Schellenschenkeln, die unter Einschluß der gummielastischen Profilelemente an den Rändern der Ausnehmungen sowie der Rundmaterialstäbe zwischen den Ausnehmungen der Schellen und der Trägerplatte an einem zentralen Loch zwischen zwei benachbarten Ausnehmungen der Trägerplatte an diese gemäß Anspruch 6 angeschraubt sind.

Zur Verbindung mit einem Tragwerk weist die Trägerplatte nach Anspruch 12 in einem von den Ausnehmungen entfernten Abschnitt Langlöcher auf, die an einer Tragwerkschelle montierbar sind. Die Tragwerkschelle ist in dem vorliegenden Fall dafür geeignet, an dem aus Rohren bestehenden Tragwerk geklemmt zu werden. Durch die Kombination der Tragwerkschelle mit der Trägerplatte wird auch eine genaue Ausrichtung der Trägerplatte radial zu einer der Krümmungen des Bauwerkteils ermöglicht. - Es ist aber auch möglich, die Trägerplatte in anderer Weise an einem Bauwerkteil anzubringen, insbesondere wenn dieses nicht aus Rohren besteht.

In dem vorliegenden Fall ist die Tragwerkschelle in ebenfalls herstellungsgünstiger Weise nach Anspruch 13 als Paket zweier Tragwerkschellenplatten mit je einer komplementären Rohrausnehmung ausgebildet, die unter Einschluß von Schenkeln einer im wesentlichen U-förmigen Tragwerkaufnahmeplatte und eines Rohrs zusammengeschraubt werden können. Die beiden Schellenplatten weisen außerdem Langlöcher zur Verbindung mit der zwischen ihnen eingeschlossenen Trägerplatte auf.

Zur definiert elastischen Anbringung der Tragwerkschelle an dem Tragwerk sind die Rohrausnehmung und die komplementären Rohrausnehmungen der Tragwerkschellen in gummielastische Profilstreifen eingefaßt. Diese können wiederum zweckmäßig aus UV- und witterungsbeständigem EPDM hergestellt sein.

Als eigentliche Verkleidungselemente dienen gemäß Anspruch 15 bevorzugt Edelstahlrohre mit glatten Außenwänden, welche die gewünschte definierte Drehbarkeit und Längsverschiebbarkeit in der Trägerplatte unter den Schellen gewährleisten.

Ein Ausführungsbeispiel der Erfindung wird im folgenden anhand einer Zeichnung mit acht Figuren erläutert. Es zeigt:
- Figur 1: in verkleinerter Darstellung eine Seitenansicht durch ein aus Rohren bestehendes Tragwerk mit Verkleidung, wobei das Tragwerk nicht nur in der dargestellten Zeichenebene gekrümmt ist, sondern auch im wesentlichen rechtwinklig dazu,
- Figur 2: in schaubildlicher Ansicht eine Trägerplatte von drei verkürzt dargestellten Edelstahlrohren als Verkleidungselementen, wobei die Trägerplatte in ihrer Montagekonfiguration in einer Tragwerkschelle in noch nicht fixiertem Zustand dargestellt ist,
- Figur 3: in einer Seitenansicht die Trägerplatte ohne Edelstahlrohre in der Tragwerkschelle in dem Zustand gemäß Figur 2,
- Figur 4: eine Draufsicht auf die Trägerplatte mit Edelstahlrohren, die durch drei Schellen fixiert sind, wobei die Trägerplatte in der Tragwerkschelle verschraubt ist,
- Figur 5: in einer Seitenansicht die Trägerplatte mit Schellen, jedoch ohne Edelstahlrohre, in der Tragwerkschelle verschraubt,
- Figur 6a: eine Draufsicht auf ein elastisches Profilelement, welches zur Einlage in Ausnehmungen der Trägerplatte geeignet ist,
- Figur 6b: einen Querschnitt durch das Profilelement nach Figur 6a,
- Figur 7a: in einer Draufsicht ein Profilelement zum Einklemmen in eine Schelle,
- Figur 7b: einen Querschnitt durch das Profilelement gemäß Figur 7a,
- Figur 8a: eine Draufsicht auf einen gummielastischen Profilstreifen zur Einlage in eine Rohrausnehmung der Tragwerkschelle und
- Figur 8b: einen Querschnitt durch den Profilstreifen nach Figur 8a.

In Figur 1 ist mit 1 ein aus Rohren bestehendes Tragwerk als Teil eines Gebäudevorsprungs bezeichnet, welches in zwei Richtungen gekrümmt ist, wobei aus Figur 1 nur eine Krümmungsrichtung ersichtlich ist. Das Tragwerk kann insbesondere aus den Rohren verschweißt sein. An Rohren 2, die in Figur 1 in der Zeichenebene geschnitten dargestellt sind und zunächst senkrecht zu der Schnittebene, jedoch zu dieser gekrümmt verlaufen, sind Tragwerkschellen 3 angeklemmt, die mit Trägerplatten 4 verschraubt sind. Die Trägerplatten tragen nebeneinander angeordnete Edelstahlrohre als durchbrochene Verkleidung, die allgemein mit 5 bezeichnet ist. In Figur 1 sind die Edelstahlrohre nicht einzeln dargestellt, da sie verhältnismäßig eng nebeneinander mit wesentlich kürzeren Zwischenabständen als die Rohre des Tragwerks angeordnet sind; sie verlaufen parallel zu den benachbarten Rohren des Tragwerks.

In Figur 2 sind drei kurze Abschnitte der Edelstahlrohre 6 bis 8 dargestellt. Sie ruhen in annähernd halbkreisförmigen Ausnehmungen 9 bis 11 einer Trägerplatte 4, in die sie eingelegt sind. Zum klemmenden Halten jeweils zweier benachbarter Edelstahlrohre, z.B. 6, 7, dient eine Schelle 12, an die sich rechts weitere gleichartige Schellen 13, 14 anschließen können. . Die Schellen werden dicht nebeneinander montiert, so daß ein durchgehender Eindruck entsteht, wie in Figur 4 oben gezeigt.
Die Schellen bestehen in ihrer Grundausführung aus einem annähernd umgekehrt U-förmig gebogenen Blech, siehe Schelle 12 in Figur 2 und in Figur 5, aus dem an seinen Enden Ausnehmungen im wesentlichen in Form eines Viertelkreises ausgeformt sind, die in Figur 2 mit 15, 16 bezeichnet sind. Da jeweils zwei solcher Ausnehmungen, wenn sie benachbart sind, eine der Ausnehmungen, z.B. 9, der Trägerplatte annähernd kreisförmig ergänzen, sind die Ausnehmungen 15, 16 der Schelle auch als komplementäre Ausnehmungen bezeichnet. In der Mitte zwischen zwei Ausnehmungen 15, 16 ist die Schelle 12 mit fluchtenden Löchern 17, 18 durchbohrt, so daß die Schelle in einem der Löcher 19 bis 21 der Trägerplatte verschraubt werden kann, siehe Figuren 4 und 5.

An einem zu den oben offenen Ausnehmungen 9 bis 11 entfernten Abschnitt der Trägerplatte sind aus diesen Langlöcher 22 bis 25 in horizontaler Richtung ausgeformt, die zur Verschraubung mit der Tragwerkschelle 3 dienen.

In den Figuren 2 bis 5 ist dargestellt, wie die Trägerplatte 4 an einem äußeren, zu einer Tragrohröffnung 26 entfernten Abschnitt 27 der Tragwerkschelle 3 angeordnet ist. In dem Abschnitt 27 weisen zwei parallele Tragwerkschellenplatten 28, 29, welche die Trägerplatte 4 im Bereich deren Langlöcher 22 bis 25 einschließen, ebenfalls Langlöcher 30 bis 33 auf, die jedoch senkrecht orientiert sind. Durch Verschraubung der Trägerplatte 4 mit den Tragwerkschellenplatten 28, 29 in den Langlöchern 22 bis 25, 30 bis 33 - die Langlöcher in der hinteren Tragwerkschellenplatte 29 sind nicht bezeichnet - kann die Trägerplatte mit den in ihr gehaltenen Edelstahlrohren 6 bis 8 gegenüber der Tragwerkschelle 3 und dem Rohr in den Figuren 2 bis 5 nicht gargestellten Rohr des Tragwerks, an dem die Tragwerkschelle befestigt ist, justiert werden, um die Lage der Edelstahlrohre 6 bis 8 in dem Tragwerk optimal anzupassen.

Die Tragwerkschelle 3 wird vervollständigt durch eine im wesentlichen U-förmige Tragwerkaufnahmeplatte 34 mit einer Rohrausnehmung 35, die zusammen mit komplementären Rohrausnehmungen 36, 37 der Tragwerkschellenplatten 28, 29 die Tragrohröffnung 26 bilden, wenn die Tragwerkaufnahmeplatte und die Tragwerkschellenplatten, wie in den Figuren 2 bis 5 dargestellt, zusammengesteckt sind. Die Tragwerkschellenplatten 28 und 29 sowie die Tragwerkaufnahmeplatte 34 können unter Einschluß eines in den Figuren 2 und 3 nicht dargestellten Rohrs des Tragwerks miteinander verschraubt werden, wobei jede Schraube durch drei hintereinanderliegende, in der Zeichnung vertikal orientierte Langlöcher hindurchreichen, von denen nur jeweils das vorderste Langloch der in Figur 2 oberen Tragwerkschellenplatte 28 mit einem Bezugszeichen 38 bzw. 39 bzw. 40 bzw. 41 versehen ist.

Vor der Montage auf einem Rohr des Tragwerks sind in die Rohrausnehmung 35 der Tragwerkaufnahmeplatte 34 und in die komplementären Rohrausnehmungen 36, 37 der Tragwerkschellenplatten 40, 41 diesen Rohrausnehmungen gegenüber kürzere gummielastische Profilstreifen 42, 43, 44 aus EPDM-Gummi eingelegt, deren kreissegmentförmiger Verlauf, beispielsweise anhand des Profilstreifens 42 aus Figur 8a hervorgeht und deren angenähert umgekehrt U-förmiger Querschnitt aus Figur 8b ersichtlich ist. Der Profilstreifen 42 ist dabei größer dargestellt als die Rohrausnehmung 35 in Figur 2 bzw. Figur 4.

Die mit den Profilstreifen 42 bis 44 versehenen Tragwerkschellenplatten 40, 41 und Tragwerkaufnahmeplatte 34 werden auf einem Rohr 2 des Tragwerks radial ausgerichtet und mit Schrauben 45 bis 48, die durch die Langlöcher 38 bis 41 hindurchreichen, miteinander verschraubt, siehe Figur 4, in der das Rohr 2 des Tragwerks zur Verdeutlichung nicht eingeklemmt dargestellt ist. Zwischen den Tragwerkschellenplatten 28, 29 ist ferner die Trägerplatte 4 verschraubt, die, wie in Figur 4 angedeutet, sich seitlich über die Tragwerkschelle 3 hinaus erstreckt und an mehreren Tragwerkschellen analog zu der Tragwerkschelle 3 in einer Ebene montiert sein kann. Quer dazu kann der Abstand zwischen je zwei benachbarten Tragwerkschellen auf einem der Rohre des Tragwerks jeweils typisch 3 bis 3½ m betragen.

Die Befestigung der Trägerplatte 4 mit vier Schrauben 50 bis 53, die durch je ein vertikales Langloch 30, 31, 32, 33 der Tragwerkschellenplatte 28, ein sich über die Tragwerkschelle 3 in der Trägerplatte 4 erstreckendes Langloch 54 sowie weiteren vertikalen Langlöchern in der hinteren Tragwerkschellenplatte, die in Figur 4 nicht dargestellt sind, hindurchreichen, ist im übrigen aus den Figuren 4 und 5 ersichtlich. Infolge der Langlöcher kann die Trägerplatte 4 gegenüber der Tragwerkschelle 3 geneigt angeordnet sein.

Aus Figur 4 kann ferner ersehen werden, wie die Ausnehmungen 9 bis 11 am oberen Rand der Trägerplatte 4 mit in der Draufsicht kreissegmentförmigen gummielastischen Profilelementen 55 bis 57 aus EPDM-Gummi versehen sein können. Eines dieser Profilelemente 55 ist in Figur 6a größer in einer Draufsicht und in Figur 6b im Querschnitt dargestellt. Die Profilelemente können an die Trägerplatte angegossen sein.

Es sei bemerkt, daß sich die Tragwerkschellenplatten 28, 29 in Figur 4 von denen in Figur 2 durch die Anzahl der vertikalen Langlöcher und zur Montage der Trägerplatte 4 unterscheiden.

Die an der Trägerplatte 4 vormontierte Tragwerkschelle 3 wird, nachdem diese das Rohr 49 des Tragwerks zunächst lose umfaßt, so ausgerichtet, daß die Tragwerkschelle in radialer Richtung des gekrümmten Rohrs 2 und damit der Krümmung der Bauwerkstruktur in diesem Bereich ausgerichtet ist. Die benachbarten Tragwerkschellen können somit auf dem Rohr 2 fächerförmig angeordnet sein. Einer weiteren Krümmung des Bauwerkteils bzw. des Tragwerks 1 im Bereich des Rohrs 2 wird durch die Anordnung der Ausnehmungen 9 bis 11 in der Trägerplatte 4 Rechnung getragen. Nach Montage der Tragwerkschelle 3 mit der Trägerplatte 4 an einem der Rohre 2 des Tragwerks und Montage weiterer Tragwerkschellen an benachbarten Rohren des Tragwerks, die die gleiche Trägerplatte 4 oder eine mit dieser fluchtenden Trägerplatte tragen, können die Edelstahlrohre 6 bis 8 in die Ausnehmungen 9 bis 11 eingelegt und in diesen unter definiertem gleichmäßigem Klemmdruck, der durch die zunächst um die Schrauben 66 bis 68 schwenkbaren Schellen 12 bis 14 auf sie ausgeübt wird, montiert werden. Die Edelstahlrohre nehmen dabei auch die Krümmung entsprechend der Divergenz oder Konvergenz der Anordnung der Tragwerkschellen 3 an. Zum nachgiebigen Andruck der Schellen 12 bis 14 an den Edelstahlrohren 6 bis 8 sind die Schellen an ihren komplementären Ausnehmungen 15, 16, 58 bis 60 mit den gummielastischen Profilelementen 61 bis 65 versehen, siehe Figur 4. Die Form jedes der Profilelemente, z.B. 61, ist in Seitenansicht aus Figur 7a und im Querschnitt aus der Figur 7b ersichtlich. Das Profilelement kann zwischen die Schenkel der aus Blech gebogenen Schelle, z.B. 12, eingesetzt sein. Durch den damit erreichten definierten Andruck der Edelstahlrohre 6 bis 8 in den Ausnehmungen 9 bis 11 wird erreicht, daß sich die Edelstahlrohre auch nach Montage verdrehen und in ihrer Längsrichtung verschieben können, insbesondere um Längenänderungen aufgrund von Temperaturänderungen auszugleichen, da sich die Edelstahlrohre 6 bis 8 und die typisch aus Stahlbaustahl bestehenden Rohre 2 des Tragwerks 1 unterschiedlich ausdehnen. Damit bleibt nach der Montage langzeitig der ästhetisch ansprechende Eindruck, den die Edelstahlstäbe mit ihrer an das Tragwerk angepaßten Krümmung zeigen, erhalten.

### Bezugszahlenliste

- 1: Tragwerk
- 2: Rohre
- 3: Tragwerkschellen
- 4: Trägerplatte
- 6: Edelstahlrohr
- 5: Verkleidung
- 7: Edelstahlrohr
- 8: Edelstahlrohr
- 9: Ausnehmung
- 10: Ausnehmung
- 11: Ausnehmung
- 12: Schelle
- 13: Schelle
- 14: Schelle
- 15: komplementäre Ausnehmung
- 16: komplementäre Ausnehmung
- 17: Loch der Schelle
- 18: Loch der Schelle
- 19: Loch der Trägerplatte
- 20: Loch der Trägerplatte
- 21: Loch der Trägerplatte
- 22: Langloch
- 23: Langloch
- 24: Langloch
- 25: Langloch
- 26: Tragrohröffnung
- 27: Abschnitt
- 28: Tragwerkschellenplatte
- 29: Tragwerkschellenplatte
- 30: Langloch
- 31: Langloch
- 32: Langloch
- 33: Langloch
- 34: Tragwerkaufnahmeplatte
- 35: Rohrausnehmung
- 36: komplementäre Rohrausnehmung
- 37: komplementäre Rohrausnehmung
- 38: Langloch
- 39: Langloch
- 40: Langloch
- 41: Langloch
- 42: Profilstreifen
- 43: Profilstreifen
- 44: Profilstreifen
- 45: Schrauben
- 46: Schrauben
- 47: Schrauben
- 48: Schrauben
- 49: -
- 50: Schrauben
- 51: Schrauben
- 52: Schrauben
- 53: Schrauben
- 54: Langloch
- 55: Profilelemente
- 56: Profilelemente
- 57: Profilelemente
- 58: komplementäre Ausnehmungen
- 59: komplementäre Ausnehmungen
- 60: komplementäre Ausnehmungen
- 61: Profilelement
- 62: Profilelement
- 63: Profilelement
- 64: Profilelement
- 65: Profilelement

## Patentansprüche

1. Aus Rundmaterialstäben (6 - ) gebildete durchbrochene Verkleidung (5) von Bauwerkteilen mit in Längsrichtung der Rundmaterialstäbe (6 - 8) beabstandet angeordneten Trägerplatten (4), aus denen jeweils längs einer Kante in Querabständen zueinander angeordnete, an der Kante offene, im wesentlichen kreissegmentförmige Ausnehmungen (9 bis 11) ausgeformt sind, wobei die Rundmaterialstäbe in die Ausnehmungen eingeklemmt sind,
**dadurch gekennzeichnet,**
**dass** eine zwei benachbarte Ausnehmungen (9, 10 bzw. 10, 11) zumindest teilweise übergreifende Schelle (12, 13, 14) nur an einer Montagestelle zwischen den beiden Ausnehmungen gelagert ist und nach Einstellung von der Schelle (12, 13, 14) auf zwei in die Ausnehmungen (9 bis 11) eingelegte Rundmaterialstäbe ausgeübten und im wesentlichen gleichen Klemmkräfte fixierbar ist, dass die Montagestelle der Schelle (12, 13, 14) durch ein Loch bzw. eine Bohrung (19, 20, 21) in der Trägerplatte (4) realisiert ist, welche in der Längsrichtung der Rundmaterialstäbe (6 - 8) verläuft, dass in dem Loch bzw. der Bohrung (19, 20, 21) ein Befestigungselement, vorzugsweise eine Schraube (66, 67, 68), vorgesehen ist und dass die Schelle (12, 13, 14) um die mit der Bohrung (19, 20, 21) und die Schraube (66, 67, 68) gebildete Montagestelle schwenkbar ist, bis sie an ihren Enden gleichmäßig auf die Rundmaterialststäbe (6 - 8) drückt.

2. Verkleidung nach Anspruch 1,
**dadurch gekennzeichnet,**
**dass** mehrere Schellen (12 bis 14) entlang den Ausnehmungen (9 bis 11) aus der Trägerplatte (4) so in einer Reihe nebeneinander angeordnet sind, dass benachbarte Enden je zweier Schellen (12, 13 bzw. 13, 14) je eine der Ausnehmungen (9 bis 11) annähernd hälftig überdecken.

3. Verkleidung nach Anspruch 1 oder 2,
**dadurch gekennzeichnet,**
**dass** die Schelle (12 bis 14) an jedem ihrer Enden eine Ausnehmung (15, 16, 58 bis 60) im wesentlichen in Form eines Viertelkreissegments aufweist, welches zu der Ausnehmung (9 bis 11) aus der Trägerplatte (4) komplementär ist.

4. Verkleidung nach Anspruch 1 oder 2,
**dadurch gekennzeichnet,**
**dass** eines der beiden Enden der Schelle eine Ausnehmung im wesentlichen in Form eines Halbkreissegments aufweist, welches zu der Ausnehmung aus der Trägerplatte komplementär ist.

5. Verkleidung nach einem der vorangehenden Ansprüche,
**dadurch gekennzeichnet,**
**dass** mit den Schellen (12 bis 14) eine so große Klemmkraft auf die Rundmaterialstäbe eingestellt ist, dass diese verdrehbar und insbesondere bei Wärmeausdehnung in den Ausnehmungen (9 bis 10) der Trägerplatten (4) in Längsrichtung der Rundmaterialstäbe verschiebbar sind.

6. Verkleidung nach einem der vorangehenden Ansprüche,
**dadurch gekennzeichnet,**
**dass** die Schellen (12 bis 14) an die Trägerplatte (4) angeschraubt sind.

7. Verkleidung nach einem der vorangehenden Ansprüche,
**dadurch gekennzeichnet,**
**dass** zur Verkleidung von zweifach gekrümmten Bauwerkteilen die Trägerplatten (4) radial zu einer der Krümmungen ausgerichtet sind.

8. Verkleidung nach einem der vorangehenden Ansprüche,
**dadurch gekennzeichnet,**
**dass** zwischen den Ausnehmungen (9 bis 11, 58 bis 60) der Trägerplatten (4) und der Schellen (12, 13, 14) einerseits und den eingeklemmten Rundmaterialstäben andererseits gummielastische Profilelemente (55 bis 58, 61 bis 65) angeordnet sind.

9. Verkleidung nach Anspruch 8,
**dadurch gekennzeichnet,**
**dass** die gummielastischen Profilelemente (55 bis 57, 61 bis 65) aus EPDM-Gummi formgespritzt sind.

10. Verkleidung nach Anspruch 8 oder 9,
**dadurch gekennzeichnet,**
**dass** die gummielastischen Profilelemente (55 bis 57, 61 bis 65) kreissegmentförmig sind.

11. Verkleidung nach einem der vorangehenden Ansprüche,
**dadurch gekennzeichnet,**
**dass** die Schelle (12, 13, 14) aus Blech im Querschnitt im wesentlichen umgekehrt U-förmig mit zwei im wesentlichen formgleichen Schellenschenkeln gebogen ist, zwischen denen an Rändern der Ausnehmungen (15, 16, 58 bis 60) die Profilelemente (61 bis 65) eingeschlossen sind und zwischen denen die Trägerplatte (4) gesteckt ist, die an der einen Montagestelle mit den Schellenschenkeln zusammengeschraubt ist.

12. Verkleidung nach einem der vorangehenden Ansprüche,
**dadurch gekennzeichnet,**
**dass** die Trägerplatte (4) in einem von den Ausnehmungen (15, 16, 58 bis 60) entfernten Abschnitt Langlöcher (22 bis 25; 54) zur Anbringung an einer Tragwerkschelle (3) aufweist, die an ein aus Rohren bestehendes Tragwerk (1) klemmbar ist.

13. Verkleidung nach Anspruch 12,
**dadurch gekennzeichnet,**
**dass** die Tragwerkschelle (3) ein Paket zweier Tragwerkschellenplatten (28, 29) mit je einer komplementären Rohrausnehmung (36, 37) umfasst, die unter Einschluss von Schenkeln einer im wesentlichen U-förmigen Tragwerkaufnahmeplatte (34) und eines Rohrs (2) zusammenschraubbar sind und dass die beiden Tragwerkschellenplatten (28, 29) Langlöcher (30 bis 33) zur Verbindung mit der zwischen ihnen eingeschlossenen Trägerplatte (4) aufweisen.

14. Verkleidung nach Anspruch 13,
**dadurch gekennzeichnet,**
**dass** die Rohrausnehmung (35) und die komplementären Rohrausnehmungen (36, 37) der Tragwerkschelle (3) in gummielastische Profilstreifen (42 bis 44) eingefasst sind.

15. Verkleidung nach einem der vorangehenden Ansprüche,
**gekennzeichnet durch**
Edelstahlrohre (6 bis 8) mit glatten Außenwänden als Rundmaterialstäbe.

## Claims

1. Open-work cladding (5) for building components consisting of round bars (6 - 8), comprising carrier plates (4) spaced in longitudinal direction of said round bars (6 - 8) in which along one edge each substantially circular-segment shaped recesses (9 to 11) are formed which are disposed in transverse distances relative to each other and open at the edge said round bars being clamped into said recesses,
**characterized in**
**that** a clamp (12, 13, 14) at least partly overlapping two neighboring recesses (9, 10, and 10, 11, respectively) is supported at one assembly spot between said two recesses only and may be fixed after adjustment of substantially identical clamping forces exerted by said clamp (12, 13, 14) on two round bars inserted into said recesses (9 to 11), that said assembly spot of clamp (12, 13, 14) is realized by a hole, or bore, (19, 20, 21) in said carrier plate (4), which extends in the longitudinal direction of said round bars (6-8), that in said hole, or bore, (19, 20, 21) a fixing element, preferably a bolt (66, 67, 68) is provided and that said clamp (12, 13, 14) is pivotal about the assembly spot formed by said bore (19, 20, 21) and said bolt (66, 67, 68) until it presses at its ends uniformly onto said round bars (6 - 8).

2. Open work cladding according to claim 1,
**characterized in**
**that** a plurality of clamps (12 to 14) are disposed side by side in a row along said recesses (9 to 11) of said carrier plate so that neighboring ends of two clamps each (12, 13, or 13, 14, respectively) overlap approximately one half of one of said recesses (9 to 11) each.

3. Open work cladding according to claim 1 or 2,
**characterized in**
**that** said clamp (12 to 14) at each of its ends has a recess (15, 16, 58 to 60) shaped approximately as a quadrantal segment which is complementary to said recess (9 to 11) in said carrier plate (4).

4. Open work cladding according to claim 1 or 2,
**characterized in**
**that** one of said two ends of said clamp has a recess substantially in the shape of a semicircular segment which is complementary to said recess from said carrier plate.

5. Open work cladding according to one of the foregoing claims,
**characterized in**
**that** by means of said clamps (12 to 14) such clamping force is adjusted onto said round bars that the latter are rotational and, particularly in case of thermal expansion, can be moved within said recesses (9 to 10) of said carrier plates (4) in longitudinal direction of said round bars.

6. Open work cladding according to one of the foregoing claims,
**characterized in**
**that** said clamps (12 to 14) are screwed to said carrier plate (4).

7. Open work cladding according to one of the foregoing claims,
**characterized in**
**that** for the cladding of double-curved open works, said carrier plates (4) are radially aligned to one of said curves.

8. Open work cladding according to one of the foregoing claims,
**characterized in**
**that** between said recesses (9 to 11, 58 to 60) of said carrier plates (4) and said clamps (12, 13, 14), on one hand, and said clamped-fast round bars, on the other, rubber-elastic profiled elements (55 to 58, 61 to 65) are disposed.

9. Open work cladding according to claim 8,
**characterized in**
**that** said rubber-elastic profiled elements (55 to 57, 61 to 65) are die-cast of EPDM rubber.

10. Open work cladding according to claim 8 or 9,
**characterized in**
**that that** rubber-elastic profiled elements (55 to 57, 61 to 65) are circular segment shaped.

11. Open work cladding according to one of the foregoing claims,
**characterized in**
**that** said clamp (12, 13, 14) is bent sheet metal in a profile substantially reverse U-shaped having two clamp legs of substantially even shape between which said profiled elements 61 to 65) are enclosed at edges of said recesses (15, 16, 58 to 60) and between which said carrier plate 4 is inserted which is screwed together with said clamp legs at said one assembly spot.

12. Open work cladding according to one of the foregoing claims,
**characterized in**
**that** said carrier plate (4) at a section distant from said recesses (15, 16, 58 to 60) includes oblong holes for the attachment of a support unit clamp (3) which can be clamped to a support unit (1) consisting of round bars.

13. Open work cladding according to claim 12,
**characterized in**
**that** said support unit clamp (3) comprises a package of two support unit clamp plates (28, 29) having one complementary tube recess (36, 37) each which inclusive of legs of a substantially U-shaped support unit receiving plate (34) and a tube (2) may be screwed together and that the two support unit clamp plates (28, 29) include oblong holes (30 to 33) for connection with carrier plate (4) enclosed therebetween.

14. Open work cladding according to claim 13,
**characterized in**
**that** the tube recess (35) and said tube complementary tube recesses (36, 37) of said support unit clamp (3) are framed in rubber-elastic profiled strips (42 to 44).

15. Open work cladding according to one of the foregoing claims,
**characterized by**
high-quality steel tubes (6 to 8) having smooth outer walls as the round bars.

## Revendications

1. Revêtement ajouré (5) composé de barres de section circulaire (6 à 8) pour des éléments de construction, comportant des plaques de support (4), disposées à distance dans la direction longitudinale des barres de section circulaire (6 à 8), dans lesquelles sont formés des évidements (9 à 11), disposés respectivement le long d'un bord selon un écart transversal les uns par rapport aux autres, ouverts sur le bord et sensiblement en forme de segments circulaires, les barres de section circulaire étant serrées dans les évidements, **caractérisé en ce qu'**un collier de serrage (12, 13, 14) recouvrant au moins partiellement deux évidements adjacents (9, 10 ou 10, 11) est logé entre les deux évidements seulement au niveau d'un emplacement de montage, et, après ajustement, peut être fixé par des forces de serrage exercées par le collier de serrage (12, 13, 14) sur deux barres de section circulaire (6 à 8) insérées dans les évidements (9 à 11) et sensiblement équivalentes, **en ce que** l'emplacement de montage du collier de serrage (12, 13, 14) est conçu sous forme d'un trou ou d'un alésage (19, 20, 21) dans la plaque de support (4) qui s'étend dans le sens longitudinal des barres de section circulaire (6 à 8), **en ce qu'**un élément de fixation, de préférence une vis (66, 67, 68), est prévu dans le trou ou l'alésage (19, 20,21), et **en ce que** le collier de serrage (12, 13, 14) peut pivoter autour de l'emplacement de montage formé par l'alésage (19, 20, 21) et la vis (66, 67, 68), jusqu'à ce qu'il exerce sur les barres de section circulaire (6 à 8) une pression uniforme au niveau de leurs extrémités.

2. Revêtement selon la revendication 1, **caractérisé en ce que** plusieurs colliers de serrage (12 à 14) sont disposés le long des évidements (9 à 11) de la plaque de support (4) alignés les uns à la suite des autres de sorte que des extrémités adjacentes de chaque paire de collier (12, 13 ou 13, 14) recouvrent respectivement l'un des évidements (9 à 11) approximativement de moitié.

3. Revêtement selon la revendication 1 ou 2, **caractérisé en ce que** le collier de serrage (12 à 14) comporte à chacune de ses extrémités un évidement (15, 16, 58 à 60) qui a sensiblement la forme d'un segment en quart de cercle et qui est complémentaire de l'évidement (9 à 11) de la plaque de support (4).

4. Revêtement selon la revendication 1 ou 2, **caractérisé en ce que** l'une des deux extrémités du collier de serrage comporte un évidement qui a sensiblement la forme d'un segment semi-circulaire et qui est complémentaire de l'évidement de la plaque de support.

5. Revêtement selon l'une des revendications précédentes, **caractérisé en ce que** les colliers de serrage (12 à 14) permettent d'ajuster sur les barres de section circulaire une force de serrage importante au point que celles-ci peuvent être tordues et, en particulier en cas de dilatation thermique, peuvent être déplacées dans un plan longitudinal des barres de section circulaire dans les évidements (9 et 10) des plaques de support (4).

6. Revêtement selon l'une des revendications précédentes, **caractérisé en ce que** les colliers de serrage (12 à 14) sont vissés à la plaque de support (4).

7. Revêtement selon l'une des revendications précédentes, **caractérisé en ce que** pour le revêtement d'éléments de construction doublement cintrés, les plaques de support (4) sont orientées radialement à l'une des courbures.

8. Revêtement selon l'une des revendications précédentes, **caractérisé en ce que** des éléments profilés élastiques (55 à 57, 61 à 65) sont disposés entre les évidements (9 à 11, 58 à 60) des plaques de support (4) et les colliers de serrage (12, 13, 14) d'une part et les barres de section circulaire serrées d'autre part.

9. Revêtement selon la revendication 8, **caractérisé en ce que** les éléments profilés élastiques (55 à 57, 61 à 65) sont moulés par injection dans un caoutchouc EPDM.

10. Revêtement selon la revendication 8 ou 9, **caractérisé en ce que** les éléments profilés élastiques (55 à 57, 61 à 65) sont en forme de segments circulaires.

11. Revêtement selon l'une des revendications précédentes, **caractérisé en ce que** le collier de serrage (12, 13,14) en tôle, vu en coupe transversale, est cintré avec une forme sensiblement en U inversé ayant deux branches de collier de forme sensiblement identique, entre lesquelles les éléments profilés (61 à 65) sont enfermés au niveau des bords des évidements (15, 16, 58 à 60) et entre lesquelles est enfoncée la plaque de support (4), qui est vissée sur l'un des emplacements de montage avec les branches du collier de serrage.

12. Revêtement selon l'une des revendications précédentes, **caractérisé en ce que** la plaque de support (4) comporte dans un segment distant des évidements (15, 16, 58 à 60) des trous oblongs (22 à 25 ; 54) pour le raccordement à un collier-support (3) qui peut être serré sur une structure porteuse (1) constituée de tubes.

13. Revêtement selon la revendication 12, **caractérisé en ce que** le collier-support (3) comporte un ensemble de deux plaques de serrage de structure porteuse (28, 29) comprenant chacune un évidement tubulaire complémentaire (36, 37) qui, en refermant des branches d'une plaque support de structure porteuse sensiblement en U (34) et un tube (2), peuvent être vissées entre elles, et **en ce que** les deux plaques de serrage de structure porteuse (28, 29) comportent des trous oblongs (30 à 33) pour le raccordement à la plaque de support (4) insérée entre elles.

14. Revêtement selon la revendication 13, **caractérisé en ce que** l'évidement tubulaire (35) et les évidements tubulaires complémentaires (36, 37) du collier-support (3) sont enserrés dans des bandes profilées élastiques (42 à 44).

15. Revêtement selon l'une des revendications précédentes, **caractérisé par** des tubes en acier inoxydable (6 à 8) pourvus de parois extérieures lisses en tant que barres de section circulaire.
